# DEMANDE DE BREVET EUROPEEN

(11) **EP 4 768 844 A1**
(43) Date de publication de la demande: **01.07.2026**
(21) Numéro de dépôt: 25227492.3
(22) Date de dépôt: 29.12.2025
(51) Int. Cl.: F41F 3/10, B63G 5/00, B63G 8/32

(54) **DISPOSITIF DE LANCEMENT DE PROJECTILE, NOTAMMENT POUR VÉHICULE MARIN OU SOUS-MARIN, COMPRENANT UN DISPOSITIF DE VERROUILLAGE À TRINGLE INTERNE**

(30) Priorité: 30.12.2024 FR 2415401
(71) Demandeur: NAVAL Group, 75015 Paris (FR)
(72) Inventeur: VOUILLAT, Jérôme, 16600 Ruelle-sur-Touvre (FR); BOUTY, Sébastien, 16600 Ruelle-sur-Touvre (FR); VILLERET, Simon, 16600 Ruelle-sur-Touvre (FR)
(74) Mandataire: Lavoix

(57) **Abrégé**

Le dispositif (10) de lancement comporte un tube de lancement (12) muni d'une première porte (18) et d'une seconde porte, et un dispositif (22) de verrouillage des portes, comprenant un premier anneau (24) de verrouillage de la première porte (18), un second anneau de verrouillage de la seconde porte, et une tringle (34) de coordination des anneaux. La tringle (34) s'étend, au moins en partie, à l'intérieur du tube de lancement (12).

## Description

La présente invention concerne un dispositif de lancement de projectile, notamment pour un véhicule marin ou sous-marin.

On connait déjà, dans l'état de la technique, un dispositif de lancement de projectile, comprenant un tube de lancement s'étendant dans une direction longitudinale entre une extrémité proximale, comprenant une première porte, et une extrémité distale, comprenant une seconde porte.

Le tube de lancement est généralement agencé de manière à traverser une coque du véhicule. Ainsi, l'extrémité proximale se trouve à l'intérieur du véhicule, et l'extrémité distale à l'extérieur. La première porte est alors généralement appelée « porte intérieure », et la seconde porte appelée « porte extérieure ».

La première porte est ouverte lorsque le projectile est chargé dans le tube de lancement, ou déchargée depuis le tube de lancement, puis refermée. La seconde porte est ouverte pour permettre le lancement du projectile.

Ces portes ne doivent pas être ouvertes en même temps, au risque de créer une voie d'eau incoercible dans le véhicule. Un dispositif de verrouillage est donc nécessaire pour assurer que chaque porte reste fermée et verrouillée lorsque l'autre porte est ouverte.

L'invention a notamment pour but de proposer un tel dispositif de verrouillage, ayant en outre pour avantage une facilité de maintenance.

A cet effet, l'invention a notamment pour objet un dispositif de lancement de projectile, notamment pour un véhicule marin ou sous-marin, comportant un tube de lancement muni, à une extrémité proximale, d'une première porte, et à une extrémité distale, d'une seconde porte, caractérisé en ce qu'il comporte un dispositif de verrouillage des portes, comprenant :
- un premier anneau de verrouillage de la première porte, mobile entre une position de verrouillage et une position de déverrouillage de la première porte,
- un second anneau de verrouillage de la seconde porte, mobile entre une position de verrouillage et une position de déverrouillage de la seconde porte, et
- une tringle de coordination des anneaux, mobile entre une première position dans laquelle le second anneau est en position de déverrouillage et le premier anneau est bloqué en position de verrouillage, et une seconde position dans laquelle le second anneau est en position de verrouillage et le premier anneau est libre de se déplacer en position de déverrouillage,
la tringle s'étendant, au moins en partie, à l'intérieur du tube de lancement.

Il est à noter que la tringle étant logé à l'intérieur du tube de lancement, il n'est pas nécessaire de prévoir un passage de coque spécifique pour cette tringle. La coque n'est ainsi traversée que par le tube de lancement.

En limitant les passages de coque, on limite les risques de défauts d'étanchéité.

Par ailleurs, en cas de maintenance sur le dispositif de verrouillage, il n'est pas nécessaire de démonter le tube pour le séparer de la coque. En effet, le dispositif de verrouillage est intégralement accessible pour un opérateur, notamment à l'intérieur du tube de lancement.

Un dispositif selon l'invention peut comporter en outre l'une ou plusieurs des caractéristiques suivantes, prises seules ou selon toutes combinaisons techniquement envisageables :
- la première porte comporte, sur sa périphérie, des premières dents, et le premier anneau comporte, sur sa surface intérieure, des premières butées séparées circonférentiellement par des premiers évidements, les premières butées se trouvant en regard des premières dents lorsque le premier anneau est en position de verrouillage, et les premiers évidements se trouvant en regard des premières dents lorsque le premier anneau est en position de déverrouillage ;
- la seconde porte comporte, sur sa périphérie, des secondes dents, et le second anneau comporte, sur sa surface intérieure, des secondes butées séparées circonférentiellement par des seconds évidements, les secondes butées se trouvant en regard des secondes dents lorsque le second anneau est en position de verrouillage, et les seconds évidements se trouvant en regard des secondes dents lorsque le second anneau est en position de déverrouillage ;
- à l'intérieur du tube de lancement, la tringle est guidée en rotation autour de son axe longitudinal, par deux paliers fixés à une surface intérieure du tube de lancement ;
- le tube de lancement comporte, à chaque extrémité de la tringle, un moyen étanche de traversée de paroi ;
- l'étanchéité de chaque moyen de traversée est réalisée de manière autoclave ;
- le dispositif de verrouillage comporte :
   - un disque de verrouillage relié à une première extrémité de la tringle, mobile en rotation autour d'un axe passant par le centre de ce disque, et entrainé en rotation autour de cet axe par la première extrémité de la tringle, le disque de verrouillage comportant un pion excentré, s'étendant en saillie du disque parallèlement à son axe de rotation, et
   - une plaquette de verrouillage solidaire du premier anneau, et coopérant avec le pion, conformée pour former une butée pour le pion dans la première position angulaire de la tringle, et pour laisser un passage pour le pion dans la seconde position angulaire de la tringle ;
- le dispositif de verrouillage comporte, à l'extrémité distale, une bielle connectée d'une part à une seconde extrémité de la tringle, et d'autre part au second anneau ;
- chaque porte est montée sur une charnière comprenant un axe, chaque axe étant solidaire d'une portion de disque, l'anneau correspondant comprenant une encoche en regard de la portion de disque lorsque cet anneau est en position déverrouillée, la portion de disque étant configurée pour être insérée dans l'encoche lorsque la porte est en position ouverte, et pour s'étend hors de l'encoche lorsque la porte est en position fermée.

Différents aspects et avantages de l'invention seront mis en lumière dans la description qui va suivre, donnée uniquement à titre d'exemple non limitatif et faite en se référant aux figures annexées, parmi lesquelles :
[Fig 1] La figure 1 présente une vue en perspective partielle d'un dispositif de lancement selon un exemple de mode de réalisation de l'invention, vu depuis son extrémité proximale, avec la porte en position fermée ;
[Fig 2] La figure 2 est une vue en perspective de l'extrémité proximale du dispositif de lancement de la figure 1, avec la porte en position ouverte ;
[Fig 3] La figure 3 présente une vue en perspective partielle du dispositif de lancement de la figure 1, vu depuis son extrémité distale ;
[Fig 4] La figure 4 est une vue en perspective d'une tringle équipant le dispositif de lancement de la figure 1.

On a représenté, sur les figures 1 à 3, un dispositif 10 de lancement de projectile, notamment destiné à équiper un véhicule marin ou sous-marin.

Le dispositif de lancement 10 comporte un tube de lancement 12, s'étendant longitudinalement entre une extrémité proximale 14, représentée sur la figure 1, et une extrémité distale 16, représentée sur la figure 2.

Le tube de lancement 12 est équipé, à son extrémité proximale 14, d'une première porte 18, dite porte intérieure, susceptible d'être ouverte pour permettre de charger le tube 12 avec un projectile ou de décharger ce projectile depuis le tube 12.

Le tube de lancement 12 est équipé, à son extrémité distale 16, d'une seconde porte 20, dite porte extérieure, susceptible d'être ouverte pour permettre le lancement du projectile.

Chacune des portes 18, 20 est munie d'un moyen d'actionnement classique, permettant son ouverture et sa fermeture. En particulier, chaque porte 18, 20 est mobile en rotation autour d'une charnière.

On a représenté, sur la figure 2, la première porte 18 en position ouverte. La première porte 18 est mobile autour d'une charnière 21, comprenant par exemple deux charnons immobiles 21a reliés au tube de lancement 12, deux charnons mobiles 21b reliés à la porte et un axe 21c connectant les deux charnons mobiles 21b, en passant à travers les deux charnons immobiles 21a. Dans tous les cas, la charnière 21 comporte préférentiellement l'axe 21c solidaire en rotation de la porte 18.

La seconde porte 20 est mobile également autour d'une charnière comprenant également un axe solidaire en rotation de cette seconde porte 20.

Le dispositif de lancement 10 comporte de manière classique des moyens de lancement du projectile, qui ne seront pas décrits plus en détail.

Pour des raisons de sécurité, le dispositif de lancement 10 comporte un dispositif de verrouillage 22, configuré pour assurer le verrouillage de chacune des portes 18, 20 lorsque l'autre porte est déverrouillée. Le dispositif de verrouillage 22 permet d'empêcher l'ouverture d'une porte lorsque l'autre est déverrouillée, afin d'éviter que les deux portes puissent être ouvertes en même temps.

Le dispositif de verrouillage 22 comporte, à l'extrémité proximale, un premier anneau de verrouillage 24 entourant la première porte 18.

La première porte 18 comporte, sur sa périphérie, des premières dents 26, et le premier anneau 24 comporte, sur sa surface intérieure, des premières butées 28 séparées circonférentiellement par des premiers évidements 30.

Lorsque le premier anneau 24 est en position de verrouillage, les premières butées 28 se trouvent en regard des premières dents 26, si bien que la première porte 18 ne peut pas être ouverte, les premières dents 26 venant en butée avec les premières butées 28 correspondantes.

En revanche, lorsque le premier anneau 24 est en position de déverrouillage, les premiers évidements 30 se trouvent en regard des premières dents 26, si bien que la première porte 18 est libre d'être ouverte, les premières dents 26 passant à travers les premiers évidements 30.

Le premier anneau 24 est ainsi mobile en rotation entre une position de déverrouillage, autorisant l'ouverture de la première porte 18, et une position de verrouillage, dans laquelle la première porte 18 ne peut pas être ouverte. La première porte 18 ne peut être ouverte qu'en position de déverrouillage, où les premières dents de la première porte 18 peuvent passer au travers des premiers évidements 30. Dans toute position intermédiaire entre la position de déverrouillage et la position de verrouillage, les premières dents sont au moins en partie en regard des premières butées, ce qui interdit toute ouverture de la première porte 18.

Le premier anneau 24 est par exemple entrainé en rotation par des moyens d'actionnement 29 dédiés. Les moyens d'actionnement 29 comportent par exemple une roue motorisée 29a munie d'une première denture, engrenant avec une seconde denture 29b portée par le premier anneau 24.

On notera que le premier anneau 24 est conformé pour ne pas pouvoir être déplacé lorsque la première porte 18 est ouverte. A cet effet, la charnière 21 comporte une portion de disque 31, portée par l'axe 21c et solidaire de cet axe 21c, s'étendant dans un plan perpendiculaire à l'axe 21c. Le premier anneau 24 comporte une encoche 33 en regard de la portion de disque 31 lorsque le premier anneau 24 est en position déverrouillée.

La portion de disque 31 est configurée pour être insérée dans l'encoche 33 lorsque la première porte 18 est ouverte, et pour s'étendre à l'extérieur de l'encoche 33 lorsque la première porte 18 est fermée.

Ainsi, lorsque la première porte 18 est ouverte, le premier anneau 24 est bloqué en rotation par la coopération de la portion de disque 31 dans l'encoche 33.

En revanche, lorsque la première porte 18 est fermée, la portion de disque 31 s'étend à l'extérieur de l'encoche 33, et le premier anneau 24 peut tourner librement.

Le dispositif de verrouillage 22 comporte, à l'extrémité distale, un second anneau de verrouillage 32 entourant la seconde porte 20. Le second anneau de verrouillage 32 est identique, mutatis mutandis, au premier anneau de verrouillage 24.

Ainsi, la seconde porte 20 comporte, sur sa périphérie, des secondes dents, et le second anneau 32 comporte, sur sa surface intérieure, des secondes butées séparées circonférentiellement par des seconds évidements.

Lorsque le second anneau 32 est en position de verrouillage, les secondes butées se trouvent en regard des secondes dents, si bien que la seconde porte 20 ne peut pas être ouverte, les secondes dents venant en butée avec les secondes butées correspondantes.

En revanche, lorsque le second anneau 32 est en position de déverrouillage, les seconds évidements se trouvent en regard des secondes dents, si bien que la seconde porte 20 est libre d'être ouverte, les secondes dents passant à travers les seconds évidements.

Le second anneau 32 est ainsi mobile en rotation entre une position de déverrouillage, autorisant l'ouverture de la seconde porte 20, et une position de verrouillage, dans laquelle la seconde porte 20 ne peut pas être ouverte. La seconde porte 20 ne peut être ouverte qu'en position de déverrouillage, où les secondes dents de la seconde porte peuvent passer au travers des seconds évidements. Dans toute position intermédiaire entre la position de déverrouillage et la position de verrouillage, les secondes dents sont au moins en partie en regard des secondes butées, ce qui interdit toute ouverture de la seconde porte 20.

On notera que le second anneau 32 est conformé pour ne pas pouvoir être déplacé lorsque la seconde porte 20 est ouverte, de la même manière que le premier anneau 24, tel que cela est décrit précédemment. En particulier, la seconde porte 20 comporte également une portion de disque reliée à son axe, et le second anneau 32 comporte également une encoche accueillant la portion de disque lorsque la seconde porte 20 est en position ouverte.

Le dispositif de verrouillage 22 est configuré pour que, lorsque l'un des anneaux est en position de déverrouillage, alors l'autre anneau est nécessairement en position de verrouillage.

Afin de coordonner les positions des deux anneaux, le dispositif de verrouillage 22 comporte une tringle 34 de coordination des anneaux, représentée sur la figure 3, s'étendant le long d'un axe longitudinal, le long du tube de lancement 12, entre une première extrémité 34a et une seconde extrémité 34b.

A l'intérieur du tube de lancement 12, la tringle 34 est guidée en rotation autour de son axe longitudinal, par deux paliers 36a, 36b, par exemple chacun disposé à l'une respective des extrémités 34a, 34b. Les paliers 36a, 36b sont fixés à une surface intérieure du tube de lancement 12, par exemple sur un bossage.

Puisque la tringle 34 s'étend à l'intérieur du tube de lancement 12, mais que les anneaux 24, 32 sont à l'extérieur du tube de lancement 12, le tube de lancement 12 comporte, à chaque extrémité de la tringle 34, un moyen étanche de traversée de paroi. Plus particulièrement, un premier moyen étanche de traversée de paroi 38a est ménagé à l'extrémité proximale 14 pour le passage de la première extrémité 34a de la tringle 34, et un second moyen étanche de traversée de paroi 38b est ménagé à l'extrémité distale 16 pour le passage de la seconde extrémité 34b de la tringle 34.

L'étanchéité de chaque moyen de traversée 38a, 38b est par exemple réalisée de manière autoclave, c'est-à-dire renforcée par la pression dans le tube de lancement 12.

De préférence, la tringle 34 comporte un premier cardan 40a à la première extrémité 34a, et un second cardan 40b à la seconde extrémité 34b, permettant un changement d'axe de rotation aux extrémités, afin de permettre le passage de la tringle 34 à travers les moyens de passage 38a, 38b.

La tringle 34 est entrainée en rotation autour de son axe longitudinal de rotation par un actionneur (non représentés), par exemple un actionneur électrique ou hydraulique.

De préférence, le dispositif de verrouillage 22 comporte des capteurs de position de la tringle 34, permettant de connaitre à tout moment la position angulaire de la tringle 34.

Le dispositif de verrouillage 22 comporte un disque de verrouillage 42 relié à la première extrémité 34a, mobile en rotation autour d'un axe de préférence excentré par rapport au centre de ce disque, et entrainé en rotation autour de cet axe par la première extrémité 34a.

Le disque de verrouillage 42 comporte un pion excentré 44, s'étendant en saillie du disque parallèlement à son axe de rotation. Du fait de son excentricité, la position du pion 44 varie lorsque le disque de verrouillage 42 tourne. Ce phénomène est accentué par le fait que le disque de verrouillage 42 le portant est entrainé en rotation par la tringle 34 de manière excentrée.

Le dispositif de verrouillage 22 comporte par ailleurs une plaquette de verrouillage 46 solidaire du premier anneau 24, et coopérant avec le pion 44. La plaquette de verrouillage 46 est conformée pour former une butée pour le pion 44 dans une position de verrouillage, et pour former un passage pour le pion 44 dans une position de déverrouillage.

A cet effet, la plaquette 46 comporte par exemple une encoche de butée 46a et un épaulement 46b. En fonction de la position de la tringle 34, le pion 44 est dans l'encoche de butée 46a, ce qui empêche le mouvement du premier anneau 24, ou au-dessus de la plaquette 46, ce qui permet le déplacement du premier l'anneau 24. Le pion 44 doit surpasser l'épaulement 46b pour passer d'une position à l'autre.

Le dispositif de verrouillage 22 comporte, à l'extrémité distale 16, une bielle 48 connectée d'une part à la seconde extrémité 34b de la tringle 34, et d'autre part au second anneau 32. Ainsi, la rotation de la tringle 34 entraine la rotation du second anneau 32, le mouvement étant transmis entre la tringle 34 et le second anneau 32 par la bielle 48.

On considérera ci-dessous deux positions angulaires de la tringle 34.

Dans une première position angulaire, le second anneau 32 est dans sa position de déverrouillage. Il est donc possible d'ouvrir la seconde porte 20. Dans cette même première position angulaire, puisque la seconde porte 20 peut être ouverte, alors la première porte 18 doit rester verrouillée. Ainsi, dans cette première position angulaire, le pion 44 coopère avec l'encoche de butée 46a de la plaquette 46, interdisant la rotation du premier anneau 24. Le premier anneau 24 est alors dans sa position de verrouillage, et la première porte 18 ne peut pas être ouverte.

Dans une seconde position angulaire, le second anneau 32 est dans sa position de verrouillage. Il est donc impossible d'ouvrir la seconde porte 20. En revanche, dans cette seconde position angulaire, le pion 44 est radialement au-delà de la plaquette 46, ce qui autorise la rotation du premier anneau 24. Le premier anneau 24 est alors libre de se déplacer en position de déverrouillage, à l'aide des moyens d'actionnement dédiés 29.

Il est à noter que, dans cette seconde position angulaire, le disque de verrouillage 42 ne peut pas tourner car le pion 44 vient en butée contre le bord extérieur 46c de la plaquette 46, comme cela est visible sur la Figure 2. Le second anneau 32 ne peut donc pas tourner puisqu'il est lié en rotation à ce disque de verrouillage 42 par l'intermédiaire de la tringle 32.

Pour passer de la première à la seconde position, le pion 44 doit surmonter l'épaulement 46b. Ceci n'est possible que lorsque le premier anneau 24 est en position verrouillée.

Plus particulièrement, on décrira ci-dessous un processus d'ouverture/fermeture des portes.

Lorsque l'on souhaite ouvrir la première porte 18, le premier anneau 24 doit passer en position de déverrouillage. Dans ce cas, la tringle 34 doit passer dans sa seconde position angulaire, en surmontant l'épaulement 46b. Ceci a pour effet de passer le second anneau 32 en position de verrouillage. La seconde porte 20 est donc verrouillée en position fermée. En effet, si la seconde porte 20 est à ce moment en position ouverte, alors il est impossible de modifier la position du second anneau 32 dont l'encoche coopère avec la portion de disque de la seconde porte 20.

Lorsque l'on souhaite ouvrir la seconde porte 20, le second anneau 32 doit passer en position de déverrouillage. Dans ce cas, la tringle 34 doit passer dans sa première position angulaire, en surmontant l'épaulement 46b. Ceci ne peut être fait que si le premier anneau 24 est en position de verrouillage. La première porte 18 est donc verrouillée en position fermée. En effet, si la première porte 20 est à ce moment en position ouverte, alors il est impossible de modifier la position du premier anneau 24 dont l'encoche 33 coopère avec la portion de disque 31 de la première porte 18.

Il apparait ainsi clairement qu'il est impossible d'ouvrir les deux portes simultanément, chacune étant nécessairement verrouillée en position fermée pour permettre l'ouverture de l'autre.

## Revendications

1. Dispositif (10) de lancement de projectile, notamment pour un véhicule marin ou sous-marin, comportant un tube de lancement (12) muni, à une extrémité proximale (14), d'une première porte (18), et à une extrémité distale (16), d'une seconde porte (20), **caractérisé en ce qu'**il comporte un dispositif (22) de verrouillage des portes, comprenant :
- un premier anneau (24) de verrouillage de la première porte (18), mobile entre une position de verrouillage et une position de déverrouillage de la première porte (18),
- un second anneau (32) de verrouillage de la seconde porte (20), mobile entre une position de verrouillage et une position de déverrouillage de la seconde porte (20), et
- une tringle (34) de coordination des anneaux, mobile entre une première position dans laquelle le second anneau (32) est en position de déverrouillage et le premier anneau (24) est bloqué en position de verrouillage, et une seconde position dans laquelle le second anneau (32) est en position de verrouillage et le premier anneau (24) est libre de se déplacer en position de déverrouillage,
la tringle s'étendant, au moins en partie, à l'intérieur du tube de lancement (12).

2. Dispositif de lancement (10) selon la revendication 1, dans lequel la première porte (18) comporte, sur sa périphérie, des premières dents (26), et le premier anneau (24) comporte, sur sa surface intérieure, des premières butées (28) séparées circonférentiellement par des premiers évidements (30), les premières butées (28) se trouvant en regard des premières dents (26) lorsque le premier anneau (24) est en position de verrouillage, et les premiers évidements (30) se trouvant en regard des premières dents (26) lorsque le premier anneau 24 est en position de déverrouillage.

3. Dispositif de lancement (10) selon la revendication 1 ou 2, dans lequel la seconde porte (20) comporte, sur sa périphérie, des secondes dents, et le second anneau (32) comporte, sur sa surface intérieure, des secondes butées séparées circonférentiellement par des seconds évidements, les secondes butées se trouvant en regard des secondes dents lorsque le second anneau (32) est en position de verrouillage, et les seconds évidements se trouvant en regard des secondes dents lorsque le second anneau (32) est en position de déverrouillage.

4. Dispositif de lancement (10) selon l'une quelconque des revendications précédentes, dans lequel, à l'intérieur du tube de lancement (12), la tringle (34) est guidée en rotation autour de son axe longitudinal, par deux paliers (36a, 36b) fixés à une surface intérieure du tube de lancement (12).

5. Dispositif de lancement (10) selon l'une quelconque des revendications précédentes, dans lequel le tube de lancement (12) comporte, à chaque extrémité de la tringle (34), un moyen étanche (38a, 38b) de traversée de paroi.

6. Dispositif de lancement (10) selon la revendication 5, dans lequel l'étanchéité de chaque moyen de traversée (38a, 38b) est réalisée de manière autoclave.

7. Dispositif de lancement (10) selon l'une quelconque des revendications précédentes, dans lequel le dispositif de verrouillage (22) comporte :
- un disque de verrouillage (42) relié à une première extrémité (34a) de la tringle (34), mobile en rotation autour d'un axe passant par le centre de ce disque, et entrainé en rotation autour de cet axe par la première extrémité (34a) de la tringle (34), le disque de verrouillage (42) comportant un pion excentré (44), s'étendant en saillie du disque parallèlement à son axe de rotation, et
- une plaquette de verrouillage (46) solidaire du premier anneau (24), et coopérant avec le pion (44), conformée pour former une butée pour le pion (44) dans la première position angulaire de la tringle (34), et pour laisser un passage pour le pion (44) dans la seconde position angulaire de la tringle (34).

8. Dispositif de lancement (10) selon l'une quelconque des revendications précédentes, dans lequel le dispositif de verrouillage (22) comporte, à l'extrémité distale (16), une bielle (48) connectée d'une part à une seconde extrémité (34b) de la tringle (34), et d'autre part au second anneau (32).

9. Dispositif de lancement (10) selon l'une quelconque des revendications précédentes, dans lequel chaque porte (18, 20) est montée sur une charnière (21) comprenant un axe (21c), chaque axe (21c) étant solidaire d'une portion de disque (31), l'anneau (24, 32) correspondant comprenant une encoche (33) en regard de la portion de disque (31) lorsque cet anneau (24, 32) est en position déverrouillée, la portion de disque (31) étant configurée pour être insérée dans l'encoche (33) lorsque la porte est en position ouverte, et pour s'étend hors de l'encoche (33) lorsque la porte est en position fermée.
